# EUROPÄISCHE PATENTANMELDUNG

(11) **EP 0 312 491 A1**
(43) Veröffentlichungstag der Anmeldung: **19.04.1989**
(21) Anmeldenummer: 88810612.7
(22) Anmeldetag: 09.09.1988
(51) Int. Cl.: F42B 13/18

(54) **Splittermantel für metalische Explosivkörper sowie Verfahren zu seiner Herstellung**

(30) Priorität: 14.10.1987 CH 4023/87
(71) Anmelder: Merz, Karl, CH-5734 Reinach/AG (CH)
(72) Erfinder: Merz, Karl, CH-5734 Reinach/AG (CH)
(74) Vertreter: Lauer, Joachim, Dr.

(57) **Zusammenfassung**

Der Splittermantel weist einen einstückigen, mit Sollbruchstellen versehenen Hohlkörper (1) auf, welcher mindestens in einer Partie (4) durch mindestens einen, einen Trennspalt ausbildenden Trennschnitt (5) unterteilt ist. Der Trennschnitt ist so angelegt, dass der Hohlkörper als einstückiges Gebilde bestehen bleibt. Die im Trennspalt einander benachbarten Trennschnittflächen sind in Anlage aneinander gebracht und in Anlage aneinander fixiert.

## Beschreibung

### Technisches Gebiet

Die Erfindung betrifft einen Splittermantel für einen Explosivkörper, insbesondere für ein Geschoss, eine Granate oder eine Mine, mit einem einstückigen, mit Sollbruchstellen versehenen Hohlkörper. Die Erfindung betrifft ferner ein Verfahren zu Herstellung eines solchen Splittermantels.

### Stand der Technik

Es ist bekannt, Geschosse, Granaten oder Minen mit einem als Hohlkörper ausgebildeten Splittermantel auszurüsten, in welchen eine Sprengladung eingebracht wird und welcher bei der Detonation in möglichst viele Splitter zu zerfallen bestimmt ist. Zur Erleichterung seiner Zersplitterung wird der Splittermantel üblicherweise mit Sollbruchstellen versehen. Bei als Rillen im Splittermantel ausgebildeten Sollbruchstellen geht von der möglichen Gesamtmasse des Splittermantels (im Verhältnis zu seiner Grösse) jedoch etwas verloren. Um diesen Massenverlust wenigstens teilweise zu vermeiden, wurden u.a. folgende Wege bereits beschritten:
Zur Herstellung eines Splittermantels wurde Draht mit rechteckigem Querschnitt sowie mit ein (EP-B1-0 030 809) oder beidseitiger (US-H238) Vorkerbung quer zu seiner Längsrichtung zu einer Wendel aufgewickelt und zwar derart, dass deren Windungen satt aneinander anliegen, so dass kein Spalt entsteht und keine Masse verloren geht. Die Windungen wurden dann durch Löten (EP-B1-0 030 809) oder mittels Laserschweissung (US-H238) miteineinder verbunden. Die DE-0S 32 21 565 zeigt ebenfalls einen gewendelten Splittermantel. Aus dem DE-U1-84 27 962.1 ist ein Splittermantel bekannt welcher aus auf einem Stützkörper angeordneten, satt aneinander anliegenden Ringen mit rechteckigem Querschnitt besteht. Das DE-U1-84 27 781.5 zeigt einen Gefechtskopf mit im Gefechtskopfgehäuse angeordneten Rissen, welche aus in die Wandung des Gefechtskopfgehäuses eingefrästen Nuten durch Stauchen des Gefechtskopfgehäuses entstanden sind.

Die Herstellung aller vorgenannten Arten von Splittenmänteln, insbesondere desjenigen mit den Ringen, ist jedoch ausserordentlich aufwendig.

### Darstellung der Erfindung

Der Erfindung liegt die Aufgabe zugrunde, einen Splittermantel der vorbeschriebenen Art anzugeben, der wesentlich rationeller mit erheblich geringerem Arbeitsaufwand herstellbar ist.

Diese Aufgabe wird gemäss der vorliegenden Erfindung gelöst durch einen Splittermantel mit den im Patentanspruch 1 angegebenen Merkmalen. Demnach besteht die Lösungsidee darin, den Hohlkörper mindestens in einer Partie durch mindestens einen, einen Trennspalt ausbildenden Trennschnitt zu schlitzen, wobei der Trennschnitt so angelegt ist, dass der Hohlkörper als einstückiges Gebilde bestehen bleibt. Die im Trennspalt einander benachbarten Trennschnittflächen sind in Anlage aneinander gebracht und in Anlage aneinander fixiert.

Vorteilhafte sowie bevorzugte Ausgestaltungen der Erfindung sind in den abhängigen Patentansprüchen 2 bis 18 gekennzeichnet.

Weiter ist es Aufgabe der Erfindung, ein zur Herstellung eines solchen Splittermantels besonders geeignetes Verfahren anzugeben.

Diese Aufgabe wird gelöst durch ein Verfahren, wie es in den Patentansprüchen 19 oder 20 gekennzeichnet ist.

### Kurze Beschreibung der Zeichnungen

Nachstehend wird die Erfindung anhand von Beispielen unter Bezugnahme auf die beigefügten Zeichnungen näher erläutert. Es zeigen:
Fig. 1 einen Hohlkörper in Form eines Hohlzylinders, dessen Mantel zwischen zwei Endpartien durch einen Trennschnitt gleichmässig in Windungen unterteilt ist, die durch Auseinanderziehen mit Abstand nebeneinanderliegen,
Fig. 2 einen Hohlkörper, nach Fig. 1, wobei dieser jedoch zusammengeschoben ist, sodass die Windungen aneinander anliegen,
Fig. 3 im Schnitt einen Hohlkörper, gemäss Fig. 2, bei welchem jedoch die aneinanderliegenden Trennschnittkanten durch eine Schweissung am Aussenumfang teilweise miteinander verbunden sind,
Fig. 4 einen Hohlkörper, gemäss Fig. 2, bei welchem jedoch die aneinanderliegenden Trennschnittkanten durch eine Punktverschweissung am Aussenumfang teilweise miteinander verbunden sind,
Fig. 5 im Schnitt eine Hohlkörper, gemäss Fig. 2, in welchen jedoch eine Stützhülse eingesetzt ist,
Fig. 6 im Schnitt einen nur halb dargestellten Hohlkörper, gemäss Fig. 2, bei welchem jedoch der Trennschnitt grösstenteils schiefwinklig zu seiner Oberfläche ausgerichtet ist,
Fig. 7 einen Hohlkörper, gemäss Fig 2, bei welchem jedoch der Trennschnitt abschnittsweise zick-zack-förmig ausgeführt ist,
Fig. 8 einen Hohlkörper, gemäss Fig. 2, bei welchem jedoch der Trennschnitt formschlüssig ausgeführt ist,
Fig. 9 im Schnitt einen nur halb dargestellten Hohlkörper, gemäss Fig 2, bei welchem jedoch der gegenseitige Abstand der Windungen nicht konstant ist,
Fig. 10 einen Hohlkörper, gemäss Fig. 2, bei welchem jedoch zwei Trennschnitte vorgesehen sind,
Fig. 11 einen Hohlkörper, gemäss Fig. 2, jedoch mit einem angeformten Zünderkopf, und
Fig. 12 Querschnitte von Hohlkörpern in Form von Hohlzylindern, an deren Innen- bzw. Aussenwand axial verlaufende Rillen als Sollbruchstellen eingearbeitet sind.

### Wege zur Ausführung der Erfindung

In den Figuren wird die Erfindung anhand eines Hohlzylinders 1 als Hohlkörper erläutert. Dieser ist aus einem metallischen Material, beispielsweise aus einem thermisch behandelten Stahl, hergestellt. Zunächst wird auf Fig. 1 Bezug genommen. Der darin dargestellte Hohlzylinder 1 weist gleichbleibende Wandstärke auf. In der zwischen den beiden zusammenhängenden Randpartien 2, 3 gelegenen Mittenpartie 4 ist ein schraubenförmig verlaufender Trennschnitt 5 durchgeführt worden, durch den die Mittenpartie 4 in Windungen 6 aufgelöst ist. Der Trennschnitt 5 wird durch eine Metalltrennvorrichtung durchgeführt, beispielsweise durch eine Laser- oder Plasma-Schneidvorrichtung. Der Trennschnitt 5 kann auch auf andere Weise ausgeführt werden, beispielsweise durch eine mechanische Schneidvorrichtung. Der zwischen den Windungen entstehende Spalt ist in Fig. 1 durch Auseinanderziehen der Windungen 6 stark vergrössert dargestellt. In Wirklichkeit beträgt die Spaltbreite bei der Herstellung des Trennschnitts mittels einer Laser-Schneidvorrichtung nur ungefähr 0,15 - 0,3 mm.

Trotz dieser erreichbar geringen Spaltbreite ist der damit noch verbundene Massenverlust unerwünscht. Dieser Massenverlust lässt sich jedoch in einfacher Weise durch Zusammenstossen des Hohlzylinders 1 beseitigen. In Fig. 2 ist der Hohlzylinder 1 von Fig. 1 mit zusammengestossenen Windungen 6 dargestellt, so dass sie satt aneinander anschliessen. Es wird damit ein geschlossener, kompakter Hohlzylinder erzeugt.

Um das Zusammenstossen auch an den beiden Enden des Trenn schnittes zu erleichtern, kann dort jeweils ein kleines Loch 7 mit einem wenigstens annähernd runden Querschnitt vorgesehen werden.

Im zusammengestossenen Zustand steht der Hohlzylinder 1 unter einer gewissen elastischen Spannung. Damit er in diesem Zustand verbleibt, muss er in diesem Zustand fixiert werden. Dies kann in einfacher Weise durch eine Verschweissung benachbarter Schnittkanten des Trennschnittes 5 erfolgen, wie dies in Fig 3 dargestellt ist. In Fig. 3 ist eine am Aussenumfang vorgenommene, kontinuierlich entlang des Trennschnittes verlaufende Schweissnaht mit 8 bezeichnet.

Fig. 3 zeigt eine Ausführungsform, bei welcher die Schnittkanten des Trennschnittes 5 am Aussenumfang diskontinuierlich verschweisst sind. Die einzelnen Verschweissungen sind mit 9 bezeichnet.

Grundsätzlich ist es möglich, wenngleich technisch schwieriger ausführbar, die Verschweissung alternativ oder zusätzlich am Innenumfang vorzunehmen.

Durch die Verschweissung der Schnittkanten des Trennschnittes wird aus dem durch den Trennschnitt aufgeschnitten Hohlzylinder ein in sich stabiler Körper, welcher ohne weitere Verstärkungselemente unmittelbar zur Aufnahme einer Sprengladung geeignet ist.

Eine andere Möglichkeit, den Hohlzylinder im zusammengestossenen Zustand zu fixieren, besteht in der Verwendung einer Stützhülse. In Fig. 5 ist eine innenliegende Stützhülse 10 dargestellt. Auf der Stützhülse ist der Hohlzylinder 1 einerseits durch einen nach aussen springenden Absatz 11 der Stützthülse 10 im rechten Teil von Fig. 5 und andererseits durch einen, in eine innenliegende Nut 12 im Hohlzylinder eingreifenden Steg an der Stützhülse 10 im linken Teil von Fig. 5 fixiert. Vorzugsweise besteht die Stützhülse 10 aus einem verhältnismässig leicht verformbaren Material, wie beispielsweise Aluminium, und ist unter Druck in den Hohlzylinder eingepresst (wobei das Material in die Nut im Hohlzylinder einfliesst). Die Stützhülse kann auch als Aussenhülse ausgebildet sein (nicht dargestellt).

Durch die Stützhülse 10 wird die Stabilität des Hohlzylinders 1 wesentlich vergrössert. Allerdings beansprucht die Stützhülse 10 ein gewisses Volumen, um den ein in den Hohlzylinder 1 einzusetzender Sprengsatz kleiner ausgebildet sind muss. Im Hinblick auf ein optimales Verhältnis zwischen der Grösse des Spengsatzes zur Gesamtmasse des Explosivkörpers ist daher die Verschweissungslösung an sich vorzuziehen.

Fig. 6 zeigt im Schnitt einen nur halb dargestellten Hohlkörper 1, gemäss Fig. 2, bei welchem jedoch der Trennschnitt 5 grösstenteils schiefwinklig zu seiner Oberfläche ausgerichtet ist. Damit kann beispielsweise der räumlichen Verteilung der bei der Detonation des Sprengsatztes entstehenden Druckwelle Rechnung getragen werden.

Fig. 7 zeigt einen Hohlkörper, gemäss Fig 2, bei welchem jedoch der Trennschnitt 5 abschnittsweise zick-zack-förmig oder wellenförmig ausgeführt ist. Durch eine derartige Ausbildung des Trennschnittes 5 wird eine gewisse, die Stabilität des Hohlkörpers erhöhende Verzahnung der einzelnen Windungen 6 miteinander erreicht.

Gleiches gilt für die in Fig. 8 dargestellte Ausfürungsform, bei welcher der Trennschnitt 5 abschnittsweise derart ausgeführt ist, dass beidseitig des Trennspaltes liegende Bereiche des Hohlkörpers 1 zusätzlich formschlüssig miteinander verbunden sind.

Fig. 9 zeigt im Schnitt einen nur halb dargestellten Hohlkörper 1, gemäss Fig 2, bei welchem jedoch die Steigung der Windungen 6 nicht konstant ist, sondern von der Mitte 4 jeweils nach aussen (zu den Endpartien 2, 3) hin abnimmt. Auch damit kann der räumlichen Verteilung der bei der Detonation des Sprengsatztes entstehenden Druckwelle Rechnung getragen werden.

Obwohl an sich lediglich ein einzelner Trennschnitt vorzuziehen ist, können natürlich auch mehrere Trennschnitte vorgesehen werden. Fig. 10 zeigt einen Hohlkörper 1, gemäss Fig. 2, bei welchem zwei schraubenförmige, sich gegenseitig nicht überschneidende Trennschnitte 5′, 5˝ vorgesehen sind. Es ist auch möglich, die Trennschnitte als ein- oder mehrgängige Schraubenlinien auszuführen. Zudem können die Trennschnitte mit Unterbrechungen anstelle der Schweissverbindungen (8 bzw. 9 in Fig. 7 bzw. 8) hergestellt werden.

Fig. 11 zeigt einen Splittermantel, der als überwiegend zylindrische Büchse 13 mit als Befestigungselement für einen Zünderkopf ausgebildetem Bodenteil 14 ausgebildet ist. Vorzugsweise wird eine solcher Hohlkörper vor der Anbringung des Trennschnitts 5 durch eine Warm- und/oder Kaltmassivumformung oder im Abstrecktiefziehverfahren hergestellt, wobei gleich das Befestigungselement für den Zünderkopf mit ausgeformt wird. Der Trennschnitt 5 endet bzw. beginnt mit Abstand von einerseits der linksseitigen Öffnung der Büchse und andererseits von ihrem Bodenteil 14.

In Fig. 12 sind Querschnitte von Hohlkörpern in Form von Hohlzylindern dargestellt, an deren Innen- bzw. Aussenwand axial verlaufende, sich spitzwinklig verjüngende Rillen 15 bzw. 16 als Sollbruchstellen eingearbeitet sind. Die Rillen können bei Anwendung der vorgenannten Herstellungstechniken gleich mit ausgeformt werden. Statt axial können die Rillen beispielweise auch schraubenförmig verlaufen. Ganz allgemein sollten sie im wesentlichen senkrecht zu dem oder den Trennschnitten verlaufen.

Die Ausführung des Hohlkörpers ist keinesfalls auf Hohlzylinder beschränkt. Die Erfindung lässt sich problemlos auch bei kegeligen, kegelstumpfförmigen, kugelförmigen, eiförmigen, tellerförmigen oder granatenförmigen Hohlkörpern anwenden, wobei eine Ausführung sowohl mit oder ohne Stützhülse möglich ist. Die Hohlkörper müssen nicht notwendig rotationssymmetrisch sein. Es können an zwei Stellen offene, nur an einer Stelle bzw. Seite offene oder vollständig geschlossene Hohlkörper eingesetzt werden.

Werden die Rillen zur Herstellung der Sollbruchstellen weggelassen, kann der so entstandene, mit einer Windungspartie versehene Hohlkörper auch für andere Zwecke, beispielsweise bei entsprechender thermischer Behandlung als Feder verwendet werden. Es können alle Materialien verwendet werden, beim denen durch ein geeignetes Verfahren ein Trennschnitt ausgeführt werden kann.

## Patentansprüche

1. Splittermantel für einen Explosivkörper, insbesondere für ein Geschoss, eine Granate oder eine Mine, mit einem einstückigen, mit Sollbruchstellen versehenen Hohlkörper (1), dadurch gekennzeichnet, dass der Hohlkörper mindestens in einer Partie (4) durch mindestens einen, einen Trennspalt ausbildenden Trennschnitt (5, 5′, 5˝) geschlitzt ist, wobei der Trennschnitt so angelegt ist, dass der Hohlkörper als einstückiges Gebilde bestehen bleibt, und dass die im Trennspalt einander benachbarten Trennschnittflächen in Anlage aneinander gebracht und in Anlage aneinander fixiert sind.

2. Splittermantel nach Anspruch 1, dadurch gekennzeichnet, dass der mindestens eine Trennschnitt schraubenförmig und vorzugweise in mehreren Windungen (6) über den Hohlkörper verläuft.

3. Splittermantel nach Anspruch 1 oder 2, dadurch gekennzeichnet, dass der Hohlkörper rotationssymmetrisch um eine Achse, vorzugsweise wenigstens abschnittsweise entlang dieser Achse zylindrisch ausgebildet ist.

4. Splittermantel nach einem der Ansprüche 1 bis 3, dadurch gekennzeichnet, dass Hohlkörper als eine überwiegend zylindrische Büchse (13) mit vorzugsweise als Befestigungselement für einen Zünderkopf ausgestaltetem Bodenteil (14) ausgebildet ist.

5. Splittermantel nach einem der Ansprüche 1 bis 4, dadurch gekennzeichnet, dass die einander benachbarten Trennschnittflächen durch Zusammendrücken des Hohlkörpers in Anlage aneinander gebracht sind.

6. Splittermantel nach einem der Ansprüche 1 bis 5, dadurch gekennzeichnet, dass die Trennschnittflächen durch kontinuierlich (8) oder diskontinuiuerlich (9) entlang des Trennschnittes verlaufende Verschweissung der inneren oder äusseren Trennschnittkanten in Anlage aneinander fixiert sind.

7. Splittermantel nach einem der Ansprüche 1 bis 6, dadurch gekennzeichnet, dass die Trennschnittflächen mittels eines hohlen Stützkörpers (10), der in den Hohlkörper eingesetzt ist oder diesen umschliesst, in Anlage aneinander fixiert sind.

8. Splittermantel nach einem der Ansprüche 1 bis 7, dadurch gekennzeichnet, dass der Hohlkörper mindestens eine Öffnung aufweist und dass der mindestens eine Trennschnitt (5) mit Abstand zumindest von dieser Öffnung beginnt bzw. endet.

9. Splittermantel nach einem der Ansprüche 1 bis 8, dadurch gekennzeichnet, dass ein Teil (14) des Hohlkörpers als Befestigungselement für einen Zünderkopf ausgebildet ist und dass der mindestens eine Trennschnitt mit Abstand von diesem Befestigungselement beginnt bzw. endet.

10. Splittermantel nach einem der Ansprüche 8 oder 9, dadurch gekennzeichnet, dass der mindestens eine Trennschnitt jeweils in einem Loch (7) mit wenigstens annähernd rundem Querschnitt beginnt bzw. endet.

11. Splittermantel nach einem der Ansprüche 1 bis 10, dadurch gekennzeichnet, dass der mindestens eine Trennschnitt in mehreren Windungen schraubenförmig über den Hohlkörper verläuft und dass die Steigung der Windungen nicht konstant ist, sondern vorzugsweise zu den Enden des Trennschnittes hin beidseitig abnimmt.

12. Splittermantel nach einem der Ansprüche 1 bis 11, dadurch gekennzeichnet, dass der mindestens eine Trennschnitt wenigstens abschnittsweise zick-zack- oder wellenförmig ausgeführt ist.

13. Splittermantel nach einem der Ansprüche 1 bis 12, dadurch gekennzeichnet, dass der mindestens eine Trennschnitt wenigstens abschnittsweise derart ausgeführt ist, dass beidseitig des Trennspaltes liegende Bereiche des Hohlkörpers formschlüssig miteinander verbunden sind.

14. Splittermantel nach einem der Ansprüche 1 bis 13, dadurch gekennzeichnet, dass der mindestens eine Trennschnitt wenigstens abschnittsweise senkrecht zur Oberfläche des Hohlkörpers ausgerichtet ist.

15. Splittermantel nach einem der Ansprüche 1 bis 14, dadurch gekennzeichnet, dass der mindestens eine Trennschnitt wenigstens abschnittsweise schiefwinklig zur Oberfläche des Hohlkörpers ausgerichtet ist.

16. Splittermantel nach einem der Ansprüche 1 bis 15, dadurch gekennzeichnet, dass der Hohlkörper durch mehrere, vorzugsweise schraubenförmige, sich weiter vorzugsweise nicht gegenseitig schneidende Trennschnitte (5′, 5˝) unterteilt ist.

17. Splittermantel nach einem der Ansprüche 1 bis 16, dadurch gekennzeichnet, dass als Sollbruchstellen an der Innen- oder Aussenwand des Hohlkörpers, vorzugsweise an der Innenwand, sich vorzugsweise spitzwinklig verjüngende Rillen (15, 16) vorgesehen sind, welche sich vorzugsweise im wesentlichen senkrecht zu dem mindestens einen Trennschnitt erstrecken.

18. Splittermantel nach einem der Ansprüche 1 bis 17, dadurch gekennzeichnet, dass als Sollbruchstellen an der Innen- oder Aussenwand des Hohlkörpers, vorzugsweise an der Innenwand, sich vorzugsweise spitzwinklig verjüngende Rillen (15, 16) vorgesehen sind, welche sich bei um eine Achse rotationssymmetrischem Hohlkörper schraubenförmig um diese Achse oder in Axialschnittebenen erstrecken.

19. Verfahren zur Herstellung eines Splittermantels nach einem der Ansprüche 1 bis 18, dadurch gekennzeichnet, dass der mindestens eine Trennschnitt durch Laser- oder Plasma-Schneiden hergestellt wird.

20. Verfahren zur Herstellung eines Splittermantels nach einem der Ansprüche 4 und/oder 17 bzw. 18, dadurch gekennzeichnet, dass Hohlkörper vor der Anbringung des mindestens einen Trennschnitts durch eine Warm- und/oder Kaltmassivumformung oder im Abstrecktiefziehverfahren hergestellt wird und dass dabei gleich das Befestigungselement für den Zünderkopf und/oder die Rillen mit ausgeformt werden.
